# FASCICULE DE BREVET EUROPEEN

(11) **EP 1 001 115 B1**
(45) Date de publication et mention de la délivrance du brevet: **24.09.2003**
(21) Numéro de dépôt: 99402787.8
(22) Date de dépôt: 09.11.1999
(51) Int. Cl.: E05B 35/08

(54) **Serrure à gorges coulissantes à combinaison modifiable**
Schloss mit verschiebbaren Zuhaltungen mit veränderbarer Kombination
Lock with sliding tumblers with changeable combination

(30) Priorité: 13.11.1998 FR 9814263
(43) Date de publication de la demande: 17.05.2000
(73) Titulaire: C.R. Serrature SPA, 10154 Torino (IT)
(72) Inventeur: Bertaux, Gilles, 14600 Equemauville-Honfleur (FR); Tacchino, Lorenzo, 10093 Collegno (IT); Taricco, Mario, 19100 Savona (IT)
(74) Mandataire: Dawidowicz, Armand

(56) Documents cités:
- EP-A- 0 656 454
- DE-B- 1 156 674
- FR-A- 2 596 796

## Description

La présente invention concerne une serrure à gorges coulissantes du type comprenant un boîtier ou coffre comportant au moins une entrée de clé pour une clé à deux pannetons munis d'un crantage, au moins un pêne dormant solidaire d'une plaque de pêne montée à coulissement dans ledit boîtier orthogonalement à la direction d'introduction de la clé dans le boîtier, ladite plaque de pêne comportant une ouverture de passage de la clé dont un bord est muni de dents agencées pour engrener avec un panneton de la clé au cours de la rotation de la clé, une pluralité de gorges montées à coulissement dans ledit boîtier orthogonalement à la direction de déplacement de ladite plaque de pêne et orthogonalement à la direction d'introduction de la clé, chacune des gorges étant soumise à l'action d'un ressort de rappel et comportant un bord profilé coopérant avec une denture du bord libre d'un panneton de la clé ainsi qu'une fenêtre profilée avec laquelle coopère un mentonnet solidaire de la plaque de pêne, l'ensemble étant agencé de telle manière que, après introduction de la clé, la rotation de cette clé produise l'alignement des fenêtres profilées des gorges, puis la translation de la plaque de pêne permise par le passage du mentonnet dans des rainures devenues alignées des fenêtres profilées des gorges, la poursuite de la rotation de la clé libérant les gorges qui, sous l'action de leurs ressorts de rappel, viennent dans une position de repos dans laquelle le mentonnet est verrouillé dans des encoches transversales aux rainures alignées, des fenêtres profilées des gorges.

Cette serrure, connue par exemple par FR-A-2 596 796, offre une sécurité très élevée et a reçu un accueil commercial très favorable.

Un inconvénient de ces serrures connues, comme de pratiquement toutes les serrures disponibles sur le marché, est que sa combinaison, déterminée par les dents de la clé et l'empilement correspondant de gorges, est fixe. Il en résulte que, en cas de changement de l'occupant d'un local, par exemple un appartement, équipé d'une telle serrure, le nouvel occupant peut craindre que l'ancien occupant ait conservé une clé et puisse ainsi avoir accès au local qu'il a quitté. Il en résulte que, pour éliminer ce risque, le nouvel occupant est obligé de changer toute la serrure alors que, avec des serrures à cylindre, un échange du cylindre, est suffisant, le mécanisme de serrure restant en place.

Il est connu, par exemple par DE-B-1 156 674, de munir une serrure de deux systèmes de gorges, grâce auxquels on peut procéder à une modification de la combinaison par action de deux clés différentes.

On a proposé, dans EP-A-0 656 454, d'utiliser ce même principe pour modifier la combinaison d'une serrure du type cité à l'introduction, à l'aide d'une clé spéciale.

Les serrures à modification de combinaison connues selon les deux documents précédents présentent l'inconvénient de nécessiter l'utilisation d'une clé pour modifier la combinaison.

La présente invention vise en conséquence à fournir une serrure du type décrit à l'introduction, dans laquelle chacune des gorges est constituée d'une gorge principale portant le bord profilé coopérant avec la denture de la clé et d'une gorge secondaire portant ladite fenêtre profilée avec laquelle coopère le mentonnet de la plaque de pêne, les gorges principales et secondaires étant solidaires en translation par des moyens permettant un désaccouplement libérant les gorges principales et verrouillant les gorges secondaires en position désaccouplée, dans laquelle le changement de combinaison peut être effectué sans clé spéciale.

A cet effet, la serrure selon l'invention est caractérisée par le fait qu'un chariot solidaire en translation des gorges secondaires est monté mobile en translation dans le coffre de serrure, orthogonalement à la direction de déplacement des gorges, sous l'action d'au moins un organe de commande accessible par la paroi frontale du coffre à travers laquelle fait saillie le pêne.

Selon une forme de réalisation de l'invention, ledit organe de commande est constitué par une vis dont la tête est fixe en translation et dont la tige est en prise dans un taraudage du chariot.

Selon une variante de l'invention, ledit organe de commande comprend un axe rotatif dont la tête est accessible depuis l'extérieur du coffre, ledit axe étant muni d'au moins une dent profilée coopérant avec une rampe d'une pièce solidaire du chariot de manière à provoquer, par une rotation déterminée dudit axe rotatif, une translation correspondante dudit chariot. De préférence, ledit axe porte une pointe de centrage et de butée coopérant avec un évidemment correspondant de ladite pièce.

Avantageusement, les gorges principales et secondaires sont accouplées par l'intermédiaire de dentures en prise réciproque et les gorges secondaires sont montées mobiles en translation orthogonale à la direction de déplacement des gorges principales sous l'action d'un organe de désaccouplement et comportent chacune une encoche de verrouillage coopérant en position de désaccouplement avec un téton fixe.

De préférence, les gorges secondaires comportent des fentes de guidage, parallèles à la direction de déplacement des gorges, dans lesquelles sont logés des piliers en saillie dudit chariot.

L'invention sera bien comprise à la lecture de la description suivante d'exemples de réalisation, en référence au dessin annexé dans lequel :
la figure 1 est une vue schématique en plan d'une serrure selon un premier exemple de réalisation de l'invention, en position d'ouverture, clé enlevée,
la figure 2 est identique à la figure 1, les pênes et leurs moyens de déplacement ayant été omis pour une plus grande clarté,
la figure 3 est analogue à la figure 2, pour une position de désaccouplement des gorges principales et secondaires,
la figure 4 est une vue partielle d'une serrure selon une variante de l'invention, avec des moyens de modification de combinaison en position inactive et
la figure 5 est analogue à la figure 4, les moyens de modification de combinaison étant en position active.

On se réfère tout d'abord aux figures 1 à 3.

La serrure comprend un boîtier creux 1 ou coffre constitué d'une plaque de fond 2, constituant la face externe de la serrure, entourée d'une couronne 3 comportant une paroi frontale plane 4. La paroi frontale 4 comporte quatre orifices de passage de pênes dormants 5 solidaires d'une plaque 6 commune. La plaque 6 et les pênes 5 sont mobiles en translation dans la direction X-X de la figure 1.

Une pluralité de gorges 7 sont montées superposées dans le boîtier 1 et peuvent coulisser indépendamment les unes des autres, dans la direction Y-Y orthogonale à la direction X-X. Les gorges 7, qui sont soumises chacune à l'action d'un ressort de rappel (non représenté), possèdent chacune un bord profilé 8 destiné à coopérer avec la denture d'une clé (non représentée) introduite par une fente 9 ménagée dans le fond 2 du coffre 1. La position longitudinale du bord profilé 8 sur chaque gorge 7 détermine la combinaison de la serrure.

L'introduction de la clé dans le coffre à travers la fente 9 se fait donc perpendiculairement au plan du dessin, c'est-à-dire orthogonalement aux directions X-X et Y-Y et sa rotation entraîne une translation indépendante de chacune des gorges 7 dont l'amplitude est déterminée, pour chaque gorge, par la portion de denture de clé qui lui fait face.

Au cours de cette translation, les gorges 7 sont guidées par deux piliers fixes 10 coopérant avec des fentes opposées 11 des gorges.

La plaque 6 des pênes 5 porte une denture 12 avec laquelle peut alors engrener un panneton de clé pour produire une translation de la plaque 6, et des pênes 5, dans la direction de verrouillage (ou de déverrouillage lorsque la serrure est verrouillée). Cette translation n'est possible que si toutes les gorges 7 ont subi une translation correspondant à la combinaison de la serrure. La plaque 6 porte en outre une fenêtre profilée 6' avec laquelle coopère un téton (non représenté) de la face adjacente de la gorge 7 la plus proche pour assurer un verrouillage de la plaque 6.

Une fenêtre profilée 13 est portée par chaque gorge et, dans le cas de la présente invention, dans une portion 7' de chaque gorge 7, dite secondaire par opposition à la gorge 7 dite principale, associée. La fenêtre profilée 13 est constituée par une rainure centrale 14 parallèle à la direction X-X et des encoches latérales 15. Dans les fenêtres 13 des différentes gorges est logé un mentonnet 16 solidaire de la plaque 6 portant les pênes 5. Lorsque le mentonnet 16 est logé dans une encoche 15 d'une fenêtre 13, la plaque 6 et, donc, les pênes 5 sont verrouillés en position de déverrouillage (sur le dessin) ou en position de verrouillage. Ce n'est que lorsque les rainures 14 des fenêtres 13 de toutes les gorges sont alignées à hauteur du mentonnet 16 que la plaque 6 et les pênes 5 peuvent être déplacés en translation par l'engrènement du panneton de la clé avec la denture 12, comme décrit précédemment.

Conformément à l'invention, la partie 7' de la gorge principale 7, ou gorge secondaire 7', est une pièce indépendante, les gorges principales 7 et secondaires 7' étant normalement solidaires en translation selon la direction Y-Y par des dentures complémentaires. Les gorges secondaires 7' sont rendues solidaires, en translation selon la direction X-X, d'un support ou chariot 17. A cet effet, le chariot 17 porte deux piliers 18 coopérant chacun avec une fente de guidage 19 de chaque gorge secondaire 7', lesdites fentes 19 s'étendant selon la direction Y-Y, de manière à ne pas gêner la translation des gorges 7, 7' lorsqu'elles sont solidaires (figures 1 et 2) par l'intermédiaire des dentures complémentaires. Dans ce cas, la serrure fonctionne normalement comme si les gorges principales 7 et secondaires 7' formaient des gorges uniques.

Le chariot 17 est monté mobile en translation dans la direction X-X sous l'action de vis 20 dont la tête 21, fixe en translation, est accessible par la paroi frontale 4 du coffre 1, de sorte que cette tête 21 est inaccessible lorsque la porte sur laquelle est montée la serrure est fermée, cette paroi frontale 4 étant en regard d'une gâche (non représentée). La vis 20 est en prise dans un taraudage de la plaque 6.

Une action sur les vis 20, 21 permet d'écarter l'ensemble des gorges secondaires 7' (figure 3) lorsque la clé correspondant à la combinaison a été introduite et tournée de 90°. Cette translation s'effectue alors par l'intermédiaire des piliers 18 agissant orthogonalement sur les rainures 19. Les gorges secondaires 7' sont alors verrouillées par coopération d'une encoche de verrouillage 22 qu'elles présentent avec un téton fixe 23 solidaire du coffre 1.

Après avoir ramené la clé en position de repos et l'avoir extraite, il suffit d'insérer une nouvelle clé à une combinaison différente, et de la faire tourner de 90°. Les gorges principales 7, libres en translation, sont amenées à la position correspondant à la nouvelle combinaison par la denture de la nouvelle clé et l'action des ressorts de rappel. Par action sur les vis 20-21, on ramène ensuite le chariot 17 et, avec lui, les gorges secondaires 7', à la position initiale. Après rotation de 90° de la nouvelle clé, la serrure est réglée à la nouvelle combinaison.

La serrure qui vient d'être décrite peut commander, de manière classique, un pêne demi-tour et/ou des tringles verticales.

Dans la variante des figures 4 et 5, l'organe de déplacement du chariot 17 est constitué par un axe de commande 30 rotatif dont la tête 31 accessible de l'extérieur, est fixe en translation. L'axe 30 porte deux bouts de tubes 32 et 33 fixés par des chevilles 34. Entre les bouts de tubes 32 et 33 est montée une pièce 35 solidaire du chariot 17.

La pièce 35 porte un évidemment tronconique 36 avec lequel coopère une pointe de guidage et de butée 37 du bout de tube 32. La pièce 35 porte, en outre, sur sa face opposée à l'évidement 36, une rampe 38 avec laquelle coopère une dent 39 du bout du tube 33.

En position de repos (figure 4), la dent 39 est en dehors de la rampe 38 et la pointe 37 est engagée dans l'évidement conique 37.

Si on fait subir à l'axe 30 une rotation, la dent 39 coopère avec la rampe 38 et la pièce 35, solidaire du chariot 17, subit une translation vers la droite (sur le dessin). Les gorges secondaires sont écartées des gorges principales et le changement de combinaison peut intervenir comme précédemment.

## Revendications

1. Serrure à gorges coulissantes (7, 7') du type comprenant un boîtier ou coffre (1) comportant au moins une entrée de clé pour une clé à deux pannetons munis d'un crantage, au moins un pêne dormant (5) solidaire d'une plaque (6) de pêne montée à coulissement dans ledit bottier (1) orthogonalement à la direction d'introduction de la clé dans le boîtier (1), ladite plaque (6) de pêne comportant une ouverture de passage de la clé dont un bord est muni de dents (12) agencées pour engrener avec un panneton de la clé au cours de la rotation de la clé, une pluralité de gorges (7, 7') montées à coulissement dans ledit boîtier (1) orthogonalement à la direction de déplacement (X-X) de ladite plaque (6) de pêne et orthogonalement à la direction d'introduction de la clé, chacune des gorges (7, 7') étant soumise à l'action d'un ressort de rappel et comportant un bord profilé (8) coopérant avec une denture du bord libre d'un panneton de la clé ainsi qu'une fenêtre profilée (13) avec laquelle coopère un mentonnet (16) solidaire de la plaque (6) de pêne, l'ensemble étant agencé de telle manière que, après introduction de la clé, la rotation de cette clé produise l'alignement des fenêtres profilées (13) des gorges (7, 7'), puis la translation de la plaque (6) de pêne permise par le passage du mentonnet (16) dans des rainures (14) devenues alignées des fenêtres profilées (13) des gorges (7, 7'), la poursuite de la rotation de la clé libérant les gorges (7, 7') qui, sous l'action de leurs ressorts de rappel, viennent dans une position de repos dans laquelle le mentonnet (16) est verrouillé dans des encoches (15) transversales aux rainures (14) alignées, des fenêtres profilées (13) des gorges (7, 7'), serrure dans laquelle chacune des gorges est constituée d'une gorge principale (7) portant le bord profilé (8) coopérant avec la denture de la clé et d'une gorge secondaire (7') portant ladite fenêtre profilée (13) avec laquelle coopère le mentonnet (16) de la plaque (6) de pêne, les gorges principales (7) et secondaires (7') étant solidaires en translation de coulissement par des moyens (D) permettant un désaccouplement libérant les gorges principales (7) et verrouillant les gorges secondaires (7') en position désaccouplée,
**caractérisée par le fait qu'**un chariot (17) est monté mobile en translation dans le coffre de serrure orthogonalement à la direction de coulissement des gorges solidaire en translation dans cette direction des gorges secondaires (7'), sous l'action d'au moins un organe de commande (20,21 ; 31,32,33) accessible par la paroi frontale du coffre à travers laquelle fait saillie le pêne.

2. Serrure selon la revendication 1,
**caractérisée par le fait que** ledit organe de commande est constitué par une vis (20) dont la tête (21) est fixe en translation et dont la tige est en prise dans un taraudage du chariot (17).

3. Serrure selon la revendication 1,
**caractérisée par le fait que** ledit organe de commande comprend un axe rotatif (30) dont la tête (31) est accessible depuis l'extérieur du coffre, ledit axe (30) étant muni d'au moins une dent profilée (39) coopérant avec une rampe (38) d'une pièce (35) solidaire du chariot (17) de manière à provoquer, par une rotation déterminée dudit axe rotatif (30), une translation correspondante dudit chariot (17).

4. Serrure selon la revendication 3,
**caractérisée par le fait que** ledit axe (30) porte une pointe de centrage et de butée (37) coopérant avec un évidement (36) correspondant de ladite pièce (35).

5. Serrure selon l'une des revendications 1 à 4,
**caractérisée par le fait que** les gorges principales (7) et secondaires (7') sont accouplées par l'intermédiaire de dentures (D) en prise réciproque et les gorges secondaires (7') sont montées, mobiles en translation orthogonale à la direction de coulissement (Y-Y) des gorges principales (7) sous l'action de l'organe de désaccouplement (17, 20, 30) et comportent chacune une encoche de verrouillage (22) coopérant en position de désaccouplement avec un téton fixe (23).

6. Serrure selon l'une des revendications 1 à 5,
**caractérisée par le fait que** les gorges secondaires (7') comportent des fentes de guidage (19), parallèles à la direction de coulissement (Y-Y) des gorges (7, 7'), dans lesquelles sont logés des piliers (18) en saillie dudit chariot (17).

## Patentansprüche

1. Schloß mit verschiebbaren Zuhaltungen (7, 7'), umfassend ein Behältnis oder Gehäuse (1) mit wenigstens einem Schlüsseleingang für einen Schlüssel mit zwei Schlüsselbärten mit einer Kerbung, wenigstens einen eingelassenen Riegel (5), der fest mit einer Riegelplatte (6) verbunden ist, die verschiebbar in dem besagten Gehäuse (1) rechtwinklig zur Einführungsrichtung des Schlüssels in das Gehäuse (1) gelagert ist, wobei die besagte Riegelplatte (6) eine Durchgangsöffnung für den Schlüssel umfaßt, von der ein Rand mit Zähnen (12) versehen ist, die so angeordnet sind, daß sie im Verlauf der Drehung des Schlüssels mit einem Schlüsselbart des Schlüssels ineinandergreifen können, eine Mehrzahl von Zuhaltungen (7, 7'), die verschiebbar in dem besagten Gehäuse (1) rechtwinklig zur Bewegungsrichtung (X-X) der besagten Riegelplatte (6) und rechtwinklig zur Einführungsrichtung des Schlüssels gelagert sind, wobei jede der Zuhaltungen (7, 7') der Einwirkung einer Rückstellfeder ausgesetzt ist und einen profilierten Rand (8) umfaßt, der mit einer Zahnung des freien Rands eines Schlüsselbarts des Schlüssels zusammenwirkt, sowie ein profiliertes Fenster (13), mit dem ein fest mit der Riegelplatte (6) verbundener Zuhaltungsbart (16) zusammenwirkt, wobei die Baueinheit so angeordnet ist, daß nach der Einführung des Schlüssels die Drehung dieses Schlüssels die fluchtende Ausrichtung der profilierten Fenster (13) der Zuhaltungen (7, 7') und anschließend die geradlinige Verschiebung der Riegelplatte (6), die durch den Durchgang des Zuhaltungsbarts (16) in mittlerweile fluchtend ausgerichteten Nuten (14) der profilierten Fenster (13) der Zuhaltungen (7, 7') bewirkt, wobei die Fortsetzung der Drehung des Schlüssels die Zuhaltungen (7, 7') freigibt, die unter der Einwirkung ihrer Rückstellfedern in eine Ruheposition gelangen, in welcher der Zuhaltungsbart (16) in Ausnehmungen (15) quer zu den fluchtend ausgerichteten Nuten (14) der profilierten Fenster (13) der Zuhaltungen (7, 7') verriegelt ist, wobei jede der Zuhaltungen aus einer Hauptzuhaltung (7), die den mit der Zahnung des Schlüssels zusammenwirkenden profilierten Rand (8) trägt, und aus einer Sekundärzuhaltung (7') besteht, die das besagte profilierte Fenster (13) trägt, mit dem der Zuhaltungsbart (16) der Riegelplatte (6) zusammenwirkt, wobei die Hauptzuhaltungen (7) und Sekundärzuhaltungen (7') geradlinig verschiebungsfest durch Mittel (D) verbunden sind, die eine Trennung mit Freigabe der Hauptzuhaltungen (7) und Verriegelung der Sekundärzuhaltungen (7') in der Trennposition ermöglichen,
**dadurch gekennzeichnet, daß** ein Schlitten (17) in geradliniger Verschiebung beweglich im Schloßgehäuse rechtwinklig zur Verschieberichtung der Zuhaltungen gelagert ist, der verschiebungsfest in dieser Richtung mit den Sekundärzuhaltungen (7') verbunden ist, was unter der Einwirkung wenigstens eines Betätigungsorgans (20, 21; 31, 32, 33) erfolgt, das durch die stirnseitige Wand des Schloßgehäuses zugänglich ist, durch die der Riegel vorsteht.

2. Schloß nach Anspruch 1,
**dadurch gekennzeichnet, daß** das besagte Betätigungsorgan aus einer Schraube (20) besteht, deren Kopf (21) verschiebungsfest ist und deren Schaft sich mit einem Innengewinde des Schlittens (17) im Eingriff befindet.

3. Schloß nach Anspruch 1,
**dadurch gekennzeichnet, daß** das besagte Betätigungsorgan eine Drehachse (30) umfaßt, deren Kopf (31) von der Außenseite des Schloßgehäuses aus zugänglich ist, wobei die besagte Drehachse (30) mit wenigstens einem profilierten Zahn (39) versehen ist, der mit einer Rampe (38) eines Teils (35) zusammenwirkt, das fest mit dem Schlitten (17) verbunden ist, um durch eine bestimmte Drehung der besagten Drehachse (30) eine entsprechende geradlinige Verschiebung des besagten Schlittens (17) herbeizuführen.

4. Schloß nach Anspruch 3,
**dadurch gekennzeichnet, daß** die besagte Drehachse (30) eine Zentrier- und Anschlagspitze (37) trägt, die mit einer entsprechenden Aussparung (36) des besagten Teils (35) zusammenwirkt.

5. Schloß nach einem der Ansprüche 1 bis 4,
**dadurch gekennzeichnet daß** die Hauptzuhaltungen (7) und Sekundärzuhaltungen (7') über in wechselseitigem Eingriff befindliche Zahnungen (D) verbunden sind und die Sekundärzuhaltungen (7') rechtwinklig zur Verschieberichtung (Y-Y) der Hauptzuhaltungen (7) unter der Einwirkung des Trennorgans (17, 20, 30) in geradliniger Verschiebung beweglich gelagert sind und jeweils eine Verriegelungsausnehmung (22) umfassen, die in der Trennposition mit einem ortsfesten Zapfen (23) zusammenwirkt.

6. Schloß nach einem der Ansprüche 1 bis 5,
**dadurch gekennzeichnet, daß** die Sekundärzuhaltungen (7') zur Verschieberichtung (Y-Y) der Zuhaltungen (7, 7') parallele Führungsschlitze (19) umfassen, in denen vorstehende Führungszapfen (18) des besagten Schlittens (17) gelagert sind.

## Claims

1. Lock with sliding tumblers (7, 7¢) of the type comprising a housing or case (1) comprising at least one keyhole for a key with two webs which are equipped with a catching means, at least one lock bolt (5) integral with a slide plate (6) which is mounted so as to slide in said housing (1) orthogonally to the direction of introduction of the key into the housing (1), said slide plate (6) comprising an opening for passage of the key, one edge of which is equipped with teeth (12) provided in order to mesh with a web of the key in the course of the rotation of the key, a plurality of tumblers (7, 7¢) which are mounted so as to slide in said housing (1) orthogonally to the direction of displacement (X - X) of said slide plate (6) and orthogonally to the direction of introduction of the key, each of the tumblers (7, 7¢) being subjected to the action of a return spring and comprising a profiled edge (8) cooperating with a toothing of the free edge of a web of the key as well as a profiled slot (13) with which a lever bit (16) integral with the slide plate (6) cooperates, the assembly being designed in such a manner that, after introduction of the key, the rotation of this key produces the alignment of the profiled slots (13) of the tumblers (7, 7¢), then the translation of the slide plate (16) allowed by the passage of the lever bit (16) into grooves (14) which have become aligned with the profiled slots (13) of the tumblers (7, 7¢), the continuation of the rotation of the key releasing the tumblers (7, 7¢) which, under the action of their return springs, attain a resting position in which the lever bit (16) is locked in channels (15), which are transverse to the aligned grooves (14), of the profiled slots (13) of the tumblers (7, 7¢), lock in which each of the tumblers is formed by a main tumbler (7), carrying the profiled edge (8) and cooperating with the toothing of the key and by a secondary tumbler (7¢) carrying said profiled slot (13) with which the lever bit (16) of the slide plate (6) cooperates, the main (7) and secondary (7¢) tumblers being integral in sliding translation by means (D) permitting a decoupling which releases the main tumblers (7) and locks the secondary tumblers (7¢) in the decoupled position,
**characterised in that** a slide (17) is mounted mobile in translation in the case of the lock orthogonally to the direction of sliding of the tumblers, integral in translation in this direction of the secondary tumblers (7¢), under the action of at least one control device (20, 21; 31, 32, 33) which is accessible through the front wall of the case through which the slide bolt projects.

2. Lock according to claim 1,
**characterised in that** said control device is formed by a screw (20), the head (21) of which is fixed in translation and the shaft of which is engaged in an internal thread of the slide (17).

3. Lock according to claim 1,
**characterised in that** said control device comprises a rotary spindle (30), the head (31) of which is accessible from the exterior of the case, said spindle (30) being equipped with at least one profiled tooth (39) which cooperates with a ramp (38) of a part (35) which is integral with the slide (17) in such a manner as to cause, by a specific rotation of said rotary spindle (30), a corresponding translation of said slide (17).

4. Lock according to claim 3,
**characterised in that** said spindle (30) carries a centre for location and stop limitation (37) cooperating with a corresponding recess (36) of said part (35).

5. Lock according to one of the claims 1 to 4,
**characterised in that** the main (7) and secondary tumblers (7¢) are coupled by means of reciprocally engaging toothings (D) and the secondary tumblers (7¢) are mounted mobile in translation orthogonal to the direction of sliding (Y - Y) of the main tumblers (7) under the action of the decoupling device (17, 20, 30) and each comprise a locking channel (22) cooperating in the decoupling position with a fixed dog point (23).

6. Lock according to one of the claims 1 to 5,
**characterised in that** the secondary tumblers (7¢) comprise guide slits (19) which are parallel to the direction of sliding (Y - Y) of the tumblers (7, 7¢), in which studs (18) which project from said slide (17) are accommodated.
